# FASCICULE DE BREVET EUROPEEN

(11) **EP 0 696 373 B1**
(45) Date de publication et mention de la délivrance du brevet: **29.07.1998**
(21) Numéro de dépôt: 94913143.7
(22) Date de dépôt: 06.04.1994
(51) Int. Cl.: G07F 1/04, G07F 1/02

(54) **DISTRIBUTEUR AUTOMATIQUE DE PRODUITS EQUIPE D'UN MONNAYEUR**
PRODUKTVERKAUFSAUTOMAT MIT MÜNZPRÜFER
AUTOMATIC PRODUCT VENDING MACHINE COMPRISING A COIN METER

(30) Priorité: 06.04.1993 FR 9304290
(43) Date de publication de la demande: 14.02.1996
(73) Titulaire: REMY LENFANT et Cie, 59510 HEM (FR)
(72) Inventeur: MASSE, Bernard, F-59200 Tourcoing (FR)
(74) Mandataire: Duthoit, Michel
(86) Numéro de dépôt international: FR9400387
(87) Numéro de publication internationale: WO9423398

(56) Documents cités:
- CH-A- 646 000
- DE-A- 2 744 945
- DE-A- 2 753 377
- DE-A- 3 806 576
- FR-A- 2 406 263

## Description

La présente invention a pour objet un distributeur automatique de produits, comprenant un monnayeur pour l'introduction d'au moins une pièce de monnaie, de jetons ou analogues et des moyens de distribution des produits. Elle trouvera son application dans tous les secteurs de l'activité économique dans lesquels l'on a recours à de tels distributeurs de produits divers tels que des articles de confiserie, des cigarettes, de boissons ou autres et qui sont destinés à être placés dans des lieux publics tels que par exemple des halls de gare, d'aéroport, d'hôtel, dans la rue, etc.

Actuellement, de tels distributeurs présentent un carter à l'intérieur duquel sont disposés des produits à distribuer et qui sont accessibles par l'intermédiaire d'un tiroir après l'introduction, à l'intérieur d'un monnayeur, d'une somme d'argent en pièces de monnaie correspondant au prix d'achat dudit produit que l'on désire obtenir.

Il est connu d'équiper de tels distributeurs de monnayeurs qui permettent l'évacuation, en cas d'obstruction intérieure, des pièces de monnaie ou encore l'évacuation de celles-ci lorsqu'elles sont repérées non conformes.

Par exemple, le document DE-A-2.744.945 décrit un dispositif de test et de contrôle des pièces de monnaie introduites dans un monnayeur. Il est toutefois à noter que ce document s'attache uniquement à la circulation des pièces de monnaie, et en aucun cas sa structure ne permet l'éjection d'éléments parasitaires tels que morceaux de papier chiffonné, carton plié, etc... autres que la monnaie ou analogue.

En pratique, bien que d'un emploi aisé, de tels distributeurs présentent l'inconvénient de pouvoir être mis hors de fonctionnement par l'introduction de corps étrangers, tels que des morceaux de papier, de carton, de capsules, d'éléments métalliques, ou autres, à l'intérieur du monnayeur.

Dans ces conditions, il est nécessaire, pour assurer la remise en état de fonctionnement du distributeur, de faire appel à un spécialiste qui doit intervenir dans le mécanisme du monnayeur pour ôter de celui-ci ces corps étrangers.

Dans l'attente de l'intervention de ce spécialiste, le distributeur se trouve dans un état dans lequel il ne permet plus la distribution des produits ce qui, on le conçoit, est une gêne préjudiciable aux utilisateurs.

Par ailleurs, le déplacement d'un spécialiste pour la remise en état de fonctionnement de ces distributeurs est coûteux, ce qui accroît le coût d'utilisation de tels appareils.

On connaît du document DE-A-3.806.576 un distributeur de produits comprenant un monnayeur pour l'introduction d'au moins une pièce de monnaie, jeton ou analogue, des moyens d'évacuation essentiellement de ladite pièce de monnaie, jeton ou analogue, s'il ne s'agit pas de l'élément attendu, pourvus de moyens de vérification du bon fonctionnement, sollicitant des moyens de commande desdits moyens d'évacuation.

L'originalité de ce document réside dans le dispositif de sélection des éléments tels que pièces de monnaie, jetons ou analogues, derrière l'orifice du monnayeur. En effet, après introduction dans l'appareil, l'élément ressort par la fente du monnayeur par laquelle il a été introduit, s'il ne convient pas, ou au contraire, s'il convient, le dispositif ouvre une trappe pour que l'élément continue son chemin.

Il est à noter que si le dispositif décrit dans ce document peut donner satisfaction pour l'évacuation d'éléments parasitaires plans tels que de fausses pièces en papier, carton ou matière synthétique, il devient inopérant lorsque lesdits éléments parasitaires sont des éléments diformes, par exemple des morceaux de papier chiffonné, des morceaux de carton plié, ou autres, qui ont été comprimés pendant leur introduction et qui vont s'expanser à l'intérieur.

On connaît également du document FR-A-2.406.263 une machine distributrice d'objets ou de services présentant un monnayeur pour l'introduction d'au moins une pièce de monnaie, jeton ou analogue, et équipé d'un système de contrôle de paiement.

Le but de ce dispositif de contrôle est d'éviter l'obstruction par des pièces volées ou encollées d'un ruban adhésif et à cet égard il est proposé une logique pour vérifier le temps que met la pièce pour passer entre deux points et pour la laisser échapper du canal de circulation le cas échéant.

Cependant, le dispositif qui est décrit dans ce document ne concerne pas et ne suggère pas la structure du système de la présente invention évitant le bourrage de la machine par l'introduction malveillante de morceaux de papier chiffonné, de morceaux de carton plié ou autres.

La présente invention a pour but de remédier aux inconvénients des distributeurs actuellement connus en fournissant un distributeur qui permette le débourrage du monnayeur, et d'assurer le retrait de corps étrangers à l'intérieur du monnayeur sans nécessiter l'intervention d'un personnel qualifié et donc l'arrêt de fonctionnement du distributeur.

Un des buts de la présente invention est de proposer un distributeur conforme à l'invention qui soit d'une conception simple et qui puisse équiper tout type de distributeur existant, ce qui en accroît leurs capacités d'utilisation.

Un avantage des moyens équipant un distributeur conforme à l'invention est qu'ils peuvent être mis en fonctionnement manuellement ou par l'intermédiaire de moyens électroniques de temporisation, ce qui facilite sa mise en oeuvre.

Un autre but de la présente invention est de proposer un dispositif distributeur qui permette en outre de limiter l'introduction de corps étrangers à l'intérieur du monnayeur.

Un autre but de la présente invention est de proposer un dispositif distributeur qui puisse être fabriqué en série à partir d'éléments standards ce qui en réduit leur prix de fabrication.

D'autres buts et avantages de la présente invention apparaîtront au cours de la description qui va suivre.

A cette fin, le dispositif automatique de produits, comprenant un monnayeur pour l'introduction d'au moins une pièce de monnaie A, de jeton ou analogue, et des moyens de distribution des produits, ainsi cue des moyens d'évacuation d'éléments parasitaire B et pourvus, de moyens de vérification du bon fonctionnement, sollicitant des moyens de commande des moyens d'évacuation, est caractérisé par le fait que les moyens d'évacuation sont constitués par une goulotte présentant un corps constitué d'au moins une partie comportant deux volets dont au moins l'un est articulé, les moyens de commande agissant sur ledit volet articulé par l'intermédiaire d'un ensemble de biellettes aptes à autoriser une large ouverture de la goulotte, de l'ordre de 40 à 80°, afin de permettre l'évacuation de tout élément parasitaire B autre que de la monnaie, des jetons ou analogue.

Selon une autre caractéristique de l'invention, le distributeur comporte, en amont des moyens d'évacuation, des moyens de sélection desdits éléments parasitaires.

L'invention sera bien comprise à la lecture de la description suivante accompagnée des dessins en annexe parmi lesquels :
- la figure 1 est une vue schématique de profil qui illustre un distributeur automatique de produits conforme à l'invention équipé de moyens de débourrage comportant une goulotte dans une position fermée,
- la figure 2 est une vue schématique similaire à la figure 1, qui illustre le distributeur de produits équipé de moyens de débourrage comportant une goulotte dans une position ouverte,
- les figures 3 et 4 sont des vues de dessus schématiques qui illustrent les moyens de sélection du monnayeur équipant un distributeur conforme à l'invention,
- la figure 5 illustre un exemple de schéma de montage du circuit électrique mis en oeuvre pour le fonctionnement du dispositif conforme à l'invention,
- la figure 6 montre une autre variante du dispositif de la présente invention dans une vue similaire à celle de la figure 1,
- la figure 7 montre le dispositif de la figure 7 avec ladite goulotte ouverte pour le débourrage,
- la figure 8 montre une vue partielle de gauche de la goulotte illustrée aux figures 6 et 7.

La présente invention a pour objet un distributeur automatique de produits, comprenant un monnayeur pour l'introduction d'au moins une pièce de monnaie, de jetons ou analogues et des moyens de distribution des produits.

Elle trouvera son application dans tous les secteurs de l'activité économique dans lesquels on a recours à de tels distributeurs pour distribuer des produits divers tels que des cigarettes, des articles de confiserie, des boissons ou autres et notamment, dans les halls de lieux publics tels que les gares, les aéroports, les halls d'hôtels ou dans la rue.

Actuellement, les distributeurs automatiques de produits sont constitués par un carter à l'intérieur duquel sont placés les produits que l'on désire distribuer et qui sont accessibles, par exemple, par l'intermédiaire d'au moins un tiroir dont le fonctionnement peut être commandé après l'introduction à l'intérieur d'un monnayeur d'une certaine somme d'argent en pièces de monnaie ou en jetons correspondant au prix du produit que l'on désire acquérir.

Selon l'invention, le distributeur automatique de produits comprend un monnayeur 1 qui présente une zone d'introduction 2 d'au moins une pièce de monnaie A communiquant avec une goulotte 3 ainsi que des moyens de distribution et de libération desdits produits d'un type classique et connu de l'homme de l'art.

Selon l'invention, pour autoriser le débourrage du dispositif en cas d'introduction de corps étrangers B, tels que morceaux de papier, de carton, de capsules ou autres, il comprend des moyens 4 d'évacuation de tous éléments parasitaires B, autres que de la monnaie, des jetons ou analogues, pourvus de moyens de vérification du bon fonctionnement sollicitant des moyens de commande 6 desdits moyens d'évacuation 4.

En ce qui concerne les moyens 4 d'évacuation, ils sont constitués par une goulotte 3 qui, selon l'invention, présente notamment un corps 7, en forme sensiblement de V, constitué par trois parties, à savoir une partie 8 supérieure, une partie 9 médiane et une partie 10 inférieure.

La partie supérieure 8 comprend un orifice qui débouche en regard d'une fente horizontale de la zone d'introduction 2 d'au moins une pièce de monnaie A. La partie médiane 9, se présente sous la forme de deux volets 11 et 12 dont l'un 11 est articulé autour d'une charnière d'articulation 13, assistée éventuellement d'un ressort en épingle ou autre pour améliorer la fermeture de la goulotte. La partie inférieure 10 débouche en regard d'une part d'une fente 50 d'entrée du monnayeur 52 proprement dit mais également d'autre part d'une zone 51 de stockage et/ou d'évacuation desdits éléments parasitaires B.

Il est à noter la disposition avantageuse des deux dits volets 11, 12 qui peuvent s'écarter l'un de l'autre selon le plan de la pièce, celle-ci glissant toujours à plat, sensiblement horizontalement, dans la goulotte 3. L'axe de la charnière d'articulation 13 est quant à lui transversal à la goulotte et au sens de glissement de la pièce dans la goulotte, tel que plus particulièrement illustré à la figure 8.

Afin d'éviter la retenue et le bourrage des éléments parasitaires et corps étrangers, tels que notamment des morceaux de carton et de papier, susceptibles d'être introduits dans le monnayeur, le corps 7 de la goulotte ne présente plus d'orifice destiné en outre à sa préhension et qui constituait, dans les dispositifs actuellement connus, des zones aptes à permettre la retenue et le maintien de ces corps étrangers, et dont l'accumulation générait l'arrêt de fonctionnement des distributeurs automatiques actuellement utilisés et qui nécessitaient l'intervention d'un spécialiste pour assurer leur mise en état de fonctionnement.

En ce qui concerne les moyens de commande, ils sont notamment constitués par un éléctro-aimant 6 fixé sur une entretoise support 14, par l'intermédiaire de vis 15, sur l'une des parois du carter du distributeur automatique par exemple.

Cet électro-aimant 6 est solidaire, de l'une des extrémités 16a, d'une tige 16 apte à être montée coulissante en translation verticale, dont l'autre extrémité 16b débouche dans un orifice 17, ménagé dans une entretoise 18 solidaire de l'entretoise 14, en étant assujettie à l'une des extrémités 19a d'une première biellette 19, dont l'autre extrémité 19b est assujettie à l'une des extrémités 20a d'une seconde biellette 20, dont l'autre extrémité 20b est assujettie à son autre extrémité sur le volet articulé 11 de la goulotte.

Ainsi, en fonction de la position de la tige 16, l'on obtient un déplacement des biellettes 19 et 20 générant une mise en mouvement du volet 11 de la goulotte 3 entre une position fermée, telle que celle qui est plus particulièrement illustrée à la figure 1, et, une position ouverte, telle que celle qui est plus particulièrement illustrée à la figure 2, permettant la libération des éléments parasitaires et des corps étrangers qu'elle contient.

En outre, pour permettre un déplacement adapté de la tige 16 entre une position relevée, telle que celle montrée à la figure 2, et une position descendue, comme montrée à la figure 1, un ressort 21 présentant un coefficient d'élasticité approprié est prévu sur la tige 16.

Les figures 6 et 7 illustrent le fonctionnement des moyens de débourrage de la présente invention dans une variante de réalisation. La figure 6 montre le fonctionnement normal dans lequel la pièce A coulisse de l'entrée 2 du dispositif 1 vers l'entrée 5a du monnayeur 52 proprement dit. A la figure 7, est montrée l'évacuation d'un morceau de papier B provoquant le bourrage de la goulotte 8, 9, 10 et rendant impossible la circulation normale d'une pièce de monnaie. La large ouverture autorisée, de l'ordre de 40 à 80°, permet une bonne efficacité du système de débourrage; de plus, le choc provoqué lors de la fermeture de la goulotte, lors de demandes répétées permet de décoïncer d'éventuels objets bloqués.

En ce qui concerne le maintien de la goulotte 3, la partie supérieure 8 du corps 7 est assujettie, au voisinage de la zone d'introduction 2 des pièces de monnaie A, sur une pièce solidaire de la face avant du carter du distributeur et, la partie inférieure 10 du corps 7 est quant à elle assujettie par l'intermédiaire de tiges solidaires de la face arrière dudit carter.

Par ailleurs, le volet articulé 11 de la goulotte présente une rainure de guidage 22 s'étendant le long de l'un de ses bords afin de permettre et d'assurer un déplacement optimal de la pièce A lorsque la goulotte est en position fermée.

Pour faciliter le retrait des corps étrangers, le corps 7 de la goulotte 3 présente une forme adaptée et, de préférence, on ajustera ses dimensions en fonction des besoins pour permettre une meilleure opération de débourrage.

Par ailleurs, pour assurer un ajustement des parties 11-12 de la goulotte, une languette 23 faisant saillie perpendiculairement au volet 11 de la goulotte 3 peut être prévue, sensiblement au voisinage de son extrémité, en vue de coopérer avec une découpe 24 de forme complémentaire ménagée en regard dans le volet 12.

Au voisinage de la partie inférieure 10, à l'extrémité libre du volet 11, peut être fixée une pièce support 25 sur laquelle est placé un aimant 26 destiné à coopérer avec une pièce métallique 27 assujettie à l'extrémité libre du volet 12. Ainsi, par l'intermédiaire de l'aimant 26, on rattrape le jeu susceptible de se créer au niveau des biellettes 19 et 20 au cours de leurs mouvements, de manière à assurer une mise en place dans une position désirée des deux volets 11 et 12 de la goulotte 3. La pièce 27 permet également d'éviter une chute non désirée des pièces de monnaie A, susceptible de nuire au bon fonctionnement du monnayeur.

Eventuellement, pour limiter l'introduction des éléments parasitaires B, le dispositif de la présente invention peut, en amont des moyens d'évacuation 4, comporter des moyens de sélection des éléments parasitaires et de corps étrangers B.

Comme le montrent les figures 3 et 4, ces moyens de sélection peuvent être constitués par au moins un électro-aimant 28, connecté à au moins deux capteurs 29, 30 magnétiques aptes à déceler l'introduction d'au moins une pièce monnaie A et qui coopèrent avec un clapet 32, monté mobile, apte à obturer sélectivement une fente d'introduction d'une pièce de monnaie A.

Pour cela, on peut être amené, dans le cas d'adaptation, de réaliser, une modification de la paroi avant du carter du distributeur au niveau de la zone 2 d'introduction des pièces de monnaie A en supprimant notamment les compteurs qui sont actuellement disposés sur les distributeurs connus et, on effectue une découpe dans la zone d'introduction 2 des pièces A pour permettre la mise en place d'une pièce support de l'électro-aimant et ainsi qu'une découpe délimitant un logement destiné à permettre la mise en place de support des capteurs 29 et 30.

Une plaque 31 rivetée est prévue pour reboucher les différentes découpes résultant de la suppression du compteur et, de préférence, cette plaque 31 présentera un orifice destiné à permettre la mise en place d'un voyant lumineux raccordé au monnayeur afin d'indiquer à l'utilisateur le bon fonctionnement de celui-ci.

En ce qui concerne les moyens de vérification du bon fonctionnement du dispositif, ils peuvent être constitués par au moins un bouton 33 disposé sur la face avant du carter et apte à être actionné manuellement pour déclencher le fonctionnement de l'électro-aimant 6-28. Il est à noter qu'un tel bouton peut être remplacé par un contact actionné par le dispositif retour de pièce de l'appareil

Si l'on se réfère plus particulièrement à la figure 5, on voit illustré un schéma du circuit électrique permettant une mise en oeuvre du dispositif, à titre d'exemple non limitatif.

L'alimentation de ce circuit est effectuée par un transformateur 220 V-24 V disposé dans la partie basse du carter du distributeur. Ce circuit comprend un pont de diode 35 pour assurer le redressement de la tension destinée notamment à alimenter les électro-aimants 6, 28.

Le capteur 29 est alimenté, sous une tension de 24 V, à la sortie du pont de diode 35 et il est connecté au capteur 30 qui commande un relais R1 36 à trois contacts inverseurs. Deux de ces contacts sont destinés à permettre la mise en fonctionnement de l'électro-aimant 28 et le troisième est utilisé pour le verrouillage du dispositif de débourrage automatique ou manuel.

A ce sujet, il peut être prévu un inverseur auto-manuel qui sélectionne le type de fonctionnement c'est-à-dire débourrage automatique par action temporisée périodique ou débourrage manuel par action sur le bouton 33.

Les deux capteurs magnétiques 29 et 30 sont mis en action lorsqu'ils sont tous les deux sollicités par une pièce de monnaie A, un jeton ou analogue qui présente un encombrement correspondant à l'écart "d" entre ces deux capteurs. Ainsi l'introduction de tout élément parasitaire ne présentant pas cette largeur ne permet pas d'actionner les deux capteurs et donc protège le monnayeur. Bien entendu, l'écart d entre les deux capteurs 29-30 est variable en fonction des besoins et l'on pourrait également prévoir d'utiliser d'autres types de capteurs en fonction des applications.

Afin de protéger l'électro-aimant 28, une diode 37 est disposée en série et, une diode 38 est connectée en parallèle pour éviter l'effet de self à la coupure.

De même, des diodes 39 et 40 sont également prévues pour protéger l'électro-aimant 6. Des relais RT₁, RT₂, T'₁ sont diposés pour permettre la mise en service de moyens de vérification du bon fonctionnement constituant une temporisation déclenchant selon un cycle déterminé la mise en service des électro-aimants 28 et 6 commandant respectivement le déplacement du clapet 32 et de la tige 16.

Il est à noter qu'un schéma plus simple peut être envisagé dans le cas où le dispositif ne comporte pas de moyens de sélection préalable et où on ne recherche pas un débourrage systématique par temporisation.

## Revendications

1. Distributeur automatique de produits, comprenant un monnayeur (1) pour l'introduction d'au moins une pièce de monnaie (A), de jeton ou analogue, et des moyens de distribution des produits, ainsi que des moyens d'évacuation (4) d'éléments parasitaires (B) et pourvus de moyens de vérification (33) du bon fonctionnement, sollicitant des moyens de commande (6) des moyens d'évacuation (4), caractérisé par le fait que les moyens d'évacuation (4) sont constitués par une goulotte (3) présentant un corps (7) constitué d'au moins une partie (9) comportant deux volets (11, 12) dont au moins l'un (11) est articulé, les moyens de commande (6) agissant sur ledit volet articulé (11) par l'intermédiaire d'un ensemble de biellettes (19, 20) aptes à autoriser une large ouverture de la goulotte (3), de l'ordre de 40 à 80°, afin de permettre l'évacuation de tout élément parasitaire (B) autre que de la monnaie, des jetons ou analogue.

2. Distributeur selon la revendication 1, caractérisé en ce qu'il comprend, en amont des moyens d'évacuation (4), des moyens de sélection (28-31) desdits éléments parasitaires.

3. Distributeur selon la revendication 1, caractérisé en ce que les moyens de commande (6) sont constitués par au moins un électro-aimant agissant sur ledit volet articulé (11).

4. Distributeur selon la revendication 3, caractérisé en ce que lesdits moyens de vérification sont constitués par au moins une temporisation automatique déclenchant, selon un cycle déterminé, la mise en fonctionnement de l'électro-aimant (6).

5. Distributeur selon la revendication 3, caractérisé en ce que lesdits moyens de vérification sont constitués par au moins un bouton (33) apte à être actionné manuellement pour déclencher le fonctionnement de l'électro-aimant (6).

6. Distributeur selon la revendication 2, caractérisé en ce que les moyens de sélection sont constitués par au moins deux capteurs (29, 30) magnétiques agissant sur un électro-aimant (28) coopérant avec un clapet (32) monté mobile apte à obturer sélectivement une fente d'introduction des pièces.

7. Distributeur selon la revendication 3, caractérisé en ce que l'électro-aimant (6) agit sur une tige (16) solidaire de biellettes (19, 20) assujetties à l'un des volets (11) articulé de la goulotte (3).

8. Distributeur selon la revendication 1, caractérisé en ce que la goulotte (3) comporte une rainure (22) de guidage s'étendant le long d'une bordure du volet articulé (11).

9. Distributeur selon la revendication 1, caractérisé en ce que le volet (11) articulé de la goulotte (5) comporte une languette (23) faisant saillie perpendiculairement apte à coopérer avec une découpe (34) de forme complémentaire ménagée dans l'autre volet (12).

## Patentansprüche

1. Produktenautomat, umfassende einen Münzenschlitz (1) zum Einführen wenigstens einer Münze (A), einer Automatenmünze oder dergleichen, und Produktenspendemittel, sowie Mittel zur Abfuhr störender Teile (B), die mit Mitteln (33) zum Prüfen der richtigen Arbeit versehen sind, die Mittel (6) zum Steuern der Abfuhrmittel (4) betätigen, dadurch gekennzeichnet, daß die Abfuhrmittel (4) aus einer Rinne (3) bestehen, die einen Körper (7) umfassen, der aus wenigstens einem Teil (9) besteht, der zwei Abschnitte (11, 12) umfaßt, von denen wenigstens einer (11) gelenkig ist, wobei die Steuermittel (6) den genannten gelenkigen Abschnitt (11) über einen Satz von Verbindungsstangen (19, 20) betätigt, die geeignet sind, eine große Öffnung der Rinne (2), der Größenordnung von 40 bis 80°, zu ermöglichen, um die Abfuhr jegliches störenden Teils (B), außer der Münze, der Automatenmünzen oder dergleichen, zu erlauben.

2. Automat nach Anspruch 1, dadurch gekennzeichnet, daß er stromauf der Abfuhrmittel (4) Mittel (28-31) zum Wählen der genannten störenden Teile umfaßt.

3. Automat nach Anspruch 1, dadurch gekennzeichnet, daß die Steuermittel (6) aus wenigstens einem Elektromagnet bestehen, der den genannten gelenkigen Abschnitt (11) betätigt.

4. Automat nach Anspruch 3, dadurch gekennzeichnet, daß die genannten Prüfmittel aus wenigstens einem automatischen Zeitschalter, der die Inbetriebsetzung des Elektromagnets (6) gemäß einem bestimmten Takt einschaltet, bestehen.

5. Automat nach Anspruch 3, dadurch gekennzeichnet, daß die genannten Prüfmittel aus wenigstens einem Knopf (33) bestehen, der geeignet ist, manuell betätigt zu werden, um den Betrieb des Elektromagnets (6) einzuschalten.

6. Automat nach Anspruch 2, dadurch gekennzeichnet, daß die Wahlmittel aus wenigstens zwei magnetischen Gebern (29, 30) bestehen, die einen Elektromagnet (28) betätigen, der mit einer beweglich gelagerten Klappe (32) zusammenwirkt, die geeignet ist, einen Münzeneinfuhrschlitz zu verschließen.

7. Automat nach Anspruch 3, dadurch gekennzeichnet, daß der Elektromagnet (6) eine Stange (16) betätigt, die fest mit an einem gelenkigen (11) der Abschnitte der Rinne (3) befestigten Verbindungsstangen (19, 20) verbunden ist.

8. Automat nach Anspruch 1, dadurch gekennzeichnet, daß die Rinne (3) eine Führungsnut (22) umfaßt, die sich enlang einem Rand des gelenkigen Abschnitts (11) erstreckt.

9. Vorrichtung nach Anspruch 1, dadurch gekennzeichnet, daß der gelenkige Abschnitt (11) der Rinne (5) eine senkrecht hervorstehende Zunge (23) umfaßt, die geeignet ist, mit einem im anderen Abschnitt 12) vorgesehenen Ausschnitt (34) ergänzender Form zusammenzuwirken.

## Claims

1. Automatic product dispenser, including a coin mechanism (1) for the introduction of at least one coin (A), token or the like, and means for dispensing the products, as well as means (4) for discharging foreign items (B), provided with means (33) for checking for correct operation, biasing means (6) for controlling the discharge means (4), characterised by the fact that the discharge means (4) are constituted by a chute (3) having a body (7) constituted by at least a part (9) comprising two shutters (11, 12), at least one of which (11) is hinged, the control means (6) acting upon the said hinged shutter (11) via an assembly of links (19, 20) capable of permitting wide opening of the chute (3), in the order of 40 to 80°, in order to permit the discharge of any foreign item (B) other than coins, tokens or the like.

2. Dispenser according to claim 1, characterised in that it includes, upstream of the discharge means (4), means (28 à 31) for selecting the said foreign items.

3. Dispenser according to claim 1, characterised in that the control means (6) are constituted by at least one electromagnet acting upon the said hinged shutter (11).

4. Dispenser according to claim 3, characterised in that the said checking means are constituted by at least an automatic timing means triggering, according to a determined cycle, the turning on of the electromagnet (6).

5. Dispenser according to claim 3, characterised in that the said checking means are constituted by at least a button (33) capable of being actuated manually to trigger the operation of the electromagnet (6).

6. Dispenser according to claim 2, characterised in that the selection means are constituted by at least two magnetic sensors (29, 30) acting upon an electromagnet (28) co-operating with a movably mounted shutter (32) capable of selectively closing a coin insertion slot.

7. Dispenser according to claim 3, characterised in that the electromagnet (6) acts upon a rod (16) integral with the links (19, 20) secured to one of the hinged shutters (11) of the chute (3).

8. Dispenser according to claim 1, characterised in that the chute (3) comprises a guide groove (22) extending along an edge of the hinged shutter (11).

9. Dispenser according to claim 1, characterised in that the hinged shutter (11) of the chute (3) comprises a perpendicularly projecting tongue (23) capable of co-operating with a cut-out (24) of matching shape provided in the other shutter (12).
